# EUROPÄISCHE PATENTSCHRIFT

(11) **EP 2 738 778 B1**
(45) Veröffentlichungstag und Bekanntmachung des Hinweises auf die Patenterteilung: **24.05.2017**
(21) Anmeldenummer: 13193541.3
(22) Anmeldetag: 19.11.2013
(51) Int. Cl.: H01C 7/12, H01C 7/102, H01T 1/00

(54) **Überspannungsschutzanordnung mit scheibenförmigen Varistoren**
Surge suppressor with disc-shaped varistors
Agencement de protection contre les surtensions doté de varistances en forme de disque

(30) Priorität: 29.11.2012 DE 102012023335; 26.03.2013 DE 102013005327
(43) Veröffentlichungstag der Anmeldung: 04.06.2014
(73) Patentinhaber: DEHN + SÖHNE GMBH + CO KG, 92318 Neumarkt/Opf (DE)
(72) Erfinder: Ehrler, Jens, 92318 Neumarkt/Opf. (DE)
(74) Vertreter: Kruspig, Volkmar

(56) Entgegenhaltungen:
- DE-A1-102008 048 644
- DE-A1-102010 015 814
- JP-A- 2010 199 515

## Beschreibung

Die Erfindung betrifft eine Überspannungsschutzanordnung mit scheibenförmigen Varistoren, welcher innerhalb eines, einen Hohlraum einschließenden Gehäuses angeordnet und elektrisch kontaktiert ist, gemäß Oberbegriff des Anspruchs 1.

Aus der DE 601 12 410 T2 ist eine Vorrichtung zum Überspannungsschutz, umfassend eine Varistorscheibe, vorbekannt.

Die dortige Vorrichtung geht von einem Gehäuse aus, das einen Hohlraum mit Öffnung besitzt. Im Gehäuse sind eine Seitenwand sowie eine Bodenwand mit einer Kontaktfläche vorhanden, wobei diese Kontaktfläche eine erhöhte Plattform bildet. Weiterhin ist ein Elektrodenglied mit einer weiteren Kontaktfläche vorhanden, die der erstgenannten Kontaktfläche gegenüberliegt und welches im Hohlraum angeordnet ist. Das Gehäuse und das Elektrodenglied sind so zueinander angeordnet und konfiguriert, dass der waferartige, scheibenförmige Varistor im Hohlraum aufgenommen werden kann und eine elektrische Kontaktierung möglich ist.

Bei der Überspannungsschutzeinrichtung mit einer Varistormaterialscheibe nach DE 699 32 170 T2 wird wiederum von einem Gehäuse mit einem Hohlraum und einem Elektrodenglied mit Kontaktfläche ausgegangen.

Weiterhin ist auch dort ein aus Varistormaterial geformter Wafer vorhanden, der eine erste und eine zweite, einander gegenüberliegende, im Wesentlichen ebene Waferoberfläche nebst Kontaktbereich umfasst. Der Wafer wird in den Hohlraum des Gehäuses eingebracht und druckkontaktiert. Zur Druckkontaktierung ist ein Federglied als Vorspannmittel vorhanden. Insbesondere wird eine Federscheibe zum Zweck der quasi zylindrischen, zentrischen Kontaktierung eingesetzt. Darüber hinaus wird die Gehäuseöffnung mit einer Endkappe verschlossen, die einen Gewindeteil umfasst, um die erforderliche Kontaktierungs-Kraftwirkung unter allen eintretenden Umständen aufrechtzuerhalten.

Die Gehäusewandung wirkt nach DE 699 32 170 T2 auch als Elektrodenwand und steht insofern mit einer Seite des scheibenförmigen Varistors in Verbindung. Die genannte Elektrodenwand bildet eine thermisch wirksame Masse, die größer ist als die thermisch wirksame Masse des Wafers.

Den vorgestellten technischen Lösungen ist gemeinsam, dass zwar prinzipiell in den zylindrisch ausgeführten Gehäusen auch mehrere Varistorscheiben quasi als Stapelanordnung eingebracht werden können, jedoch bildet dann eine derartige Stapelanordnung elektrisch gesehen lediglich eine Reihenschaltung. Eine Parallelschaltung der einzelnen Wafer bzw. Varistorscheiben ist ohne aufwendige technische Maßnahmen der Zwischenisolation und der Verbindungsleitungsführung nicht möglich, was zum einen den konstruktiven Aufwand erhöht sowie zum anderen zu thermischen Nachteilen führt.

Aus der JP 2010-199515 A ist eine Überspannungsschutzanordnung mit scheibenförmigem Varistor, welcher innerhalb eines, einen Hohlraum einschließenden Gehäuses angeordnet und elektrisch kontaktiert ist, bekannt. Das beschriebene Gehäuse, in dem ein Isolierstoffeinsatz befindlich ist, ist als Vieleckkörper ausgebildet und weist eine Öffnung zum Einbringen mehrerer scheibenförmiger Varistoren auf, welche jeweils mit einem Abschnitt oder einem Teil der Gehäuseinnenwandung in mechanischer Verbindung stehen und in Anlage kommen.

Aus dem Vorgenannten ist es daher Aufgabe der Erfindung, eine weiterent-wickelte Überspannungsschutzanordnung auf der Basis von scheibenförmigen Varistoren anzugeben, wobei mehrere Varistoren innerhalb eines, einen Hohlraum einschließenden Gehäuses angeordnet und elektrisch kontaktiert sind, wobei die Kontaktierung in besonders einfacher Weise eine Parallelschaltung der Varistorscheiben ermöglichen soll.

Die Lösung der Aufgabe der Erfindung erfolgt durch die Überspannungsschutzanordnung gemäß Merkmalskombination nach Anspruch 1, wobei die Unteransprüche mindestens zweckmäßige Ausgestaltungen und Weiterbildungen umfassen.

Es wird demnach von einer Überspannungsschutzanordnung mit scheibenförmigen Varistoren ausgegangen, welche innerhalb eines, einen Hohlraum einschließenden Gehäuses angeordnet und elektrisch kontaktiert sind.

Das Gehäuse ist als Vieleckkörper, insbesondere mehrseitiges Prisma, Würfel, Quader oder Tetraeder ausgebildet und weist eine Öffnung zum Einbringen mehrerer scheibenförmiger Varistoren auf. Die Varistoren kommen jeweils mit einem Abschnitt oder einem Teil der Gehäuseseiteninnenwandung in mechanischen Kontakt bzw. kommen mit der Gehäuseseiteninnenwandung in Anlage.

Durch diese üblicherweise großflächige Anlage an den entsprechenden ebenen Teil des Gehäuseseiteninnenwandungsabschnitts ist bei einem leitfähigen Gehäuse oder einer leitfähigen Gehäuseinnenseitenbeschichtung eine einfache elektrische Kontaktierung zur gewünschten Parallelschaltung möglich. Weiterhin schaffen die großflächige Verbindung und das diesbezügliche Inkontaktkommen der Varistorscheibe mit der Gehäuseseitenwand einen guten thermischen Übergang zum Zweck des Ableitens von Verlustwärme.

Zwischen den einzusetzenden Varistoren und der Gehäusewandung besteht die Möglichkeit, Mittel zur Verbesserung der elektrischen Kontaktierung einzusetzen. Dies können z.B. leitfähige Pasten sein oder aber auch federnde Kontaktelektroden oder dergleichen.

Eine weitere Möglichkeit der besseren Kontaktierung zwischen Varistor und Gehäusewandung besteht in einer definierten Oberflächengestaltung des Gehäuses am Kontaktort zwischen Gehäuse und Varistor. Hier können kreisförmige Vertiefungen oder Erhöhungen an der Gehäusewand vorhanden sein, die die Kontaktierung optimieren, aber auch Gleitüberschläge bezüglich der Stirnseiten der entsprechenden Varistorscheibe verhindern.

Durch die Zugänglichkeit des Gehäuses über die erwähnte Öffnung und die Form des Gehäuses als Vieleckkörper können bei einer Ausführungsform der Erfindung einzelne Varistorscheiben im Bedarfsfall ausgetauscht und gewechselt werden, was bei einer üblicherweise verschraubten Stapelanordnung ohne weiteres nicht möglich ist.

Im Gehäuse ist ein, z.B. rahmenförmiger oder gestellartiger Isolierstoffeinsatz befindlich, welcher erfindungsgemäß die scheibenförmigen Varistoren in einem Abstand zueinander fixiert.

Der Isolierstoffeinsatz wird bei einer bevorzugten Ausführungsform dem Vieleckkörpergerüst nachempfunden und nutzt demnach den zur Verfügung stehenden Hohlraum maximal aus.

Montageseitig besteht die Möglichkeit, zunächst den Vieleckkörper zu fertigen, anschließend den Isolierstoffeinsatz in den Hohlraum des Vieleckkörpers einzubringen, um hiernach die Varistorscheiben zu fixieren.

Alternativ können aber auch die Varistorscheiben bereits am Isolierstoffeinsatz, z.B. klemmend fixiert werden, wobei dann das so gefertigte Modul aus Isolierstoffeinsatz und Varistorscheiben in den Vieleckkörper eingebracht wird.

Im nach dem Einsetzen der Varistoren verbleibenden Hohlraum des Gehäuses wird ein Kontaktkörper eingebracht, welcher mit den freien Seitenflächen der Varistorscheiben und dort befindlichen Kontaktelementen in Wirkverbindung gelangt.

Dieser Kontaktkörper kann z.B. ein kreuzförmiger, sternförmiger oder ähnlich gearteter Körper sein, der entsprechend der Anzahl der freien zu kontaktierenden Seitenflächen der Varistoren Kontaktfortsätze oder Kontaktflächen besitzt.

Mit Hilfe eines Verschwenkens oder Verdrehens des Kontaktkörpers besteht die Möglichkeit, für eine sichere elektrische und mechanische Verbindung der Konstruktion, umfassend Varistorscheiben, Isolierstoffeinsatz und Gehäuse Sorge zu tragen.

Es werden also mittels des Kontaktpers die Varistorscheiben mechanisch innerhalb des Gehäuses verspannt und dadurch befestigt und gleichzeitig elektrisch kontaktiert.

Ausgestaltend kann am oder im Gehäuse mindestens ein Gewindebolzen ausgebildet sein, welcher zur Befestigung der Anordnung und/oder der elektrischen Außenkontaktierung dient.

Der Bolzen kann auch als Durchgangsbolzen realisiert werden.

Wenn das Gehäuse aus einem elektrisch leitfähigen Material besteht, ist bevorzugt ein solches Material zu wählen, was auch gleichzeitig eine optimale Wärmesenke bildet.

Die Öffnung des Gehäuses bzw. der Abschnitt um den Gewindebolzen kann mit Hilfe eines Deckels oder einer Kappe verschlossen werden, wobei entsprechend dem jeweiligen Einsatzzweck oder Schutzgrad Deckel oder Kappe noch über Dichtmittel verfügen.

Die scheibenförmigen Varistoren sind primär kraftschlüssig im Gehäuse befestigt, was sowohl für die Montage als auch eine denkbare Demontage Vorteile bringt, da Lötverbindungen entfallen können.

In einer Ausgestaltung der Erfindung kann der Isolierstoffeinsatz Führungsabschnitte, Führungsnuten oder Führungskanäle zur Aufnahme der scheibenförmigen Varistoren besitzen, mit der Folge einer weiteren Montageerleichterung und einer verbesserten Kurzschlusssicherheit sowie der Realisierung eines erhöhten Trennungsabstands.

Alternativ oder in Ergänzung zum bereits erwähnten rahmenförmigen Isolierstoffeinsatz, der die Varistoren in einem Abstand zueinander fixiert, besteht die Möglichkeit, die notwendige Isolierung der Varistoren gegeneinander während des Herstellungsprozesses dadurch auszubilden, indem zunächst eine zähflüssige oder flüssige Isolierstoffkomponente, z.B. als Harz-Härter-Gemisch eingebracht wird. Die Varistorscheiben können dann eingesetzt werden und es ergibt sich eine definierte Lage der Varistoren zueinander nach Abschluss des Aushärtungsvorgangs. In diesem Sinne besteht die Möglichkeit, zunächst die vorerwähnte zähflüssige Harz-HärterKomponente, einen Rahmen bildend, in das Gehäuse einzuspritzen und bei einem nächsten Schritt die Varistoren in das Gehäuse einzusetzen und zu fixieren.

Die Erfindung soll nachstehend anhand eines Ausführungsbeispiels sowie unter Zuhilfenahme von Figuren näher erläutert werden.

Hierbei zeigen:
- Fig. 1: Längsschnitt und Querschnitt durch eine beispielhafte Überspannungsschutzanordnung in Würfelform mit vier eingesetzten scheibenförmigen Varistoren;
- Fig. 2: eine Abfolge der Montage der Überspannungsschutzanordnung, ausgehend von einem würfelförmigen Gehäuse als Vieleckkörper nebst Einsetzen eines Isolierkörpers, der als Isolierstoffeinsatz dient, und
- Fig. 3: eine Detaildarstellung der überlappenden Ausbildung des Isolierstoffeinsatzes bzw. des Isolierkörpers im Eckbereich, wodurch ein Führungskanal gebildet ist.

Die Fig. 1 (Längsschnitt linksseitig; Querschnitt rechtsseitig) zeigt einen würfelförmigen Vieleckkörper 1, der an seinen Gehäuseseiteninnenwandungsabschnitten Varistorscheiben 2 aufweist. Im Beispiel sind vier Varistorscheiben vorhanden, die jeweils die vier Gehäuseinnenseitenwände bedecken. Darüber hinaus ist ein Gewindebolzen 3 zum mechanischen Befestigen der Anordnung vorgesehen.

Die Abfolge gemäß Fig. 2 geht zunächst von einem quadratischen Vieleckkörper aus, der aus einem leitfähigen Material, insbesondere Metall besteht.

Dieser Körper ist oben offen (Fig. 2, 1., rechtsseitig).

Über diese offene Seite kann, wie in Fig. 2 unter Ziffer 2 erkennbar, ein Isolierkörper oder Isolierstoffeinsatz 4 eingebracht werden.

Nach dem Einsetzen des Isolierkörpers 4 können dann die vier Metalloxidvaristoren in Scheibenbauform eingebracht werden.

Im nächsten Schritt (Fig. 2, 4.) erfolgt ein Einbringen einer Innenelektrode und mechanische Verspannung der scheibenförmigen Metalloxidvaristoren 2.

Der Kontaktkörper 5 ist in Kreuzform ausgebildet und steht mit einer bolzenartigen Innenelektrode 6 in Verbindung, die mit einem Gewinde 7 versehen ist, um ein elektrisches Anschlussmittel zu fixieren und/oder die Gesamtanordnung an einem Träger zu befestigen.

Mit den Pfeildarstellungen gemäß Fig. 2, 4. wird die mechanische Verspannung und Kontaktierung der Varistorscheiben 2 zum Vieleckkörper 1 symbolisiert.

Die Fig. 3 zeigt eine Detaildarstellung zweier scheibenförmiger Varistoren 2 mit einem Eckbereich des Isolierstoffeinsatzes 4 zum seitlichen Fixieren der Varistorscheiben 2 im Sinne eines Führungsabschnitts oder Führungskanals.

Der in den Fig. 1 und 2 gezeigte einseitige Gewindebefestigungs- oder -anschlussbolzen kann auch als Durchgangsbolzen ausgeführt werden, ohne den Grundgedanken der Erfindung zu verlassen.

## Patentansprüche

1. Überspannungsschutzanordnung mit scheibenförmigen Varistoren (2), welche innerhalb eines, einen Hohlraum einschließenden Gehäuses (1) angeordnet und elektrisch kontaktiert sind, wobei
das Gehäuse (1) als Vieleckkörper, insbesondere mehrseitiges Prisma, Würfel, Quader oder Tetraeder ausgebildet ist und mindestens eine Öffnung zum Einbringen mehrerer scheibenförmiger Varistoren (2) aufweist, welche jeweils mit einem Abschnitt oder einem Teil der Gehäuseseiteninnenwandung in mechanischer Verbindung stehen und in Anlage kommen, wobei
im Gehäuse (1) ein Isolierstoffeinsatz (4) befindlich ist,
**dadurch gekennzeichnet, dass**
der Isolierstoffeinsatz (4) die scheibenförmigen Varistoren (2) in einem Abstand zueinander fixiert.

2. Überspannungsschutzanordnung nach Anspruch 1,
**dadurch gekennzeichnet, dass**
im nach dem Einsetzen der Varistoren (2) verbleibenden Hohlraum des Gehäuses ein Kontaktkörper (5) eingebracht ist, welcher mit den freien Seitenflächen der Varistorscheiben und dort befindlichen Kontaktelementen oder Kontaktflächen in elektrische und mechanische Verbindung gelangt.

3. Überspannungsschutzanordnung nach Anspruch 2,
**dadurch gekennzeichnet, dass**
mittels des Kontaktkörpers (5) die Varistorscheiben (2) mechanisch innerhalb des Gehäuses (1) verspannt werden.

4. Überspannungsschutzanordnung nach einem der vorangegangenen Ansprüche,
**dadurch gekennzeichnet, dass**
am oder im Gehäuse (1) mindestens ein Gewindebolzen (3) ausgebildet ist, welcher zur Befestigung der Anordnung und/oder der elektrischen Außenkontaktierung dient.

5. Überspannungsschutzanordnung nach einem der vorangegangenen Ansprüche,
**dadurch gekennzeichnet, dass**
das Gehäuse (1) aus einem elektrisch leitfähigen Material besteht.

6. Überspannungsschutzanordnung nach einem der vorangegangenen Ansprüche,
**dadurch gekennzeichnet, dass**
das Gehäuse (1) als Wärmesenke ausgebildet ist.

7. Überspannungsschutzanordnung nach einem der vorangegangenen Ansprüche,
**dadurch gekennzeichnet, dass**
die Öffnung des Gehäuses (1) mittels Deckel oder Kappe oder durch Verguss verschließbar ist.

8. Überspannungsschutzanordnung nach einem der vorangegangenen Ansprüche,
**dadurch gekennzeichnet, dass**
die scheibenförmigen Varistoren (2) primär kraftschlüssig im Gehäuse (1) befestigt sind.

9. Überspannungsschutzanordnung nach einem der vorangegangenen Ansprüche,
**dadurch gekennzeichnet, dass**
der, insbesondere rahmenförmige, Isolierstoffeinsatz (4) Führungsabschnitte, Führungsnuten oder Führungskanäle zur Aufnahme der scheibenförmigen Varistoren (2) besitzt.

10. Überspannungsschutzanordnung einem der vorangegangenen Ansprüche,
**dadurch gekennzeichnet, dass**
der Isolierstoffeinsatz (4) durch eine im Ursprungszustand flüssige oder zähflüssige Masse gebildet ist, welche in das Gehäuse (1) eingebracht wird und welche nach ihrem Aushärten die scheibenförmigen Varistoren (2) fixiert.

## Claims

1. An overvoltage protection assembly, comprising disc-shaped varistors (2) which are arranged within a housing (1) enclosing a cavity and are electrically contacted, wherein the housing (1) is formed as a polygonal body, especially a multilateral prism, cube, parallelepiped or tetrahedron, and comprises at least one opening for introducing multiple disc-shaped varistors (2) which are each in mechanical connection with a section or a portion of the inner side wall of the housing and come into contact therewith, wherein an insulating material insert (4) is disposed in the housing (1), **characterized in that** the insulating material insert (4) fixes the disc-shaped varistors (2) at a distance from each other.

2. An overvoltage protection assembly according to claim 1, **characterized in that** a contact body (5) is introduced into the cavity of the housing which remains after the insertion of the varistors (2), said contact body coming into electrical and mechanical connection with the free side surfaces of the varistor discs and the contact elements or contact surfaces situated there.

3. An overvoltage protection assembly according to claim 2, **characterized in that** the varistor discs (2) are mechanically tensioned within the housing (1) by means of the contact body (5).

4. An overvoltage protection assembly according to one of the preceding claims, **characterized in that** at least one threaded bolt (3) is formed on or in the housing (1), said bolt being used for fastening the assembly and/or the external electrical contact.

5. An overvoltage protection assembly according to one of the preceding claims, **characterized in that** the housing (1) consists of an electrically conductive material.

6. An overvoltage protection assembly according to one of the preceding claims, **characterized in that** the housing (1) is formed as a heat sink.

7. An overvoltage protection assembly according to one of the preceding claims, **characterized in that** the opening of the housing (1) can be sealed by means of a lid or cap or encapsulation.

8. An overvoltage protection assembly according to one of the preceding claims, **characterized in that** the disc-shaped varistors (2) are primarily connected in a force-fitting manner in the housing (1).

9. An overvoltage protection assembly according to one of the preceding claims, **characterized in that** the insulating material insert (4), which is especially frame-shaped, has guide sections, guide grooves or guide channels for accommodating the disc-shaped varistors (2).

10. An overvoltage protection assembly according to one of the preceding claims, **characterized in that** the insulating material insert (4) is formed by a compound which is liquid or viscous in its original state and which is introduced into the housing (1) and which after its curing fixes the disc-shaped varistors (2).

## Revendications

1. Dispositif de protection anti-surtension comportant des varistances (2) en forme de plaques qui sont agencées à l'intérieur d'un boîtier (1) enfermant une cavité et qui sont en mises en contact électrique, dans lequel le boîtier (1) est réalisé sous forme de corps polygonal, en particulier sous la forme d'un prisme polygonal, d'un cube ou d'un tétraèdre, et présente au moins une ouverture pour introduire plusieurs varistances (2) en forme de plaques, qui sont chacune en liaison mécanique et qui viennent en appui avec une portion ou une partie de la paroi intérieure latérale du boîtier, dans lequel
un insert en matériau isolant (4) se trouve dans le boîtier (1),
**caractérisé en ce que**
l'insert en matériau isolant (4) fixe les varistances (2) en forme de plaques à distance les unes des autres.

2. Dispositif de protection anti-surtension selon la revendication 1,
**caractérisé en ce que**
un corps de contact (5) est introduit dans la cavité du boîtier qui reste après la mise en place des varistances (2), corps qui vient en liaison électrique et mécanique avec les surfaces latérales libres des plaques de varistance et avec les éléments de contact ou surfaces de contact qui s'y trouvent.

3. Dispositif de protection anti-surtension selon la revendication 2,
**caractérisé en ce que**
les plaques de varistance (2) sont serrées mécaniquement à l'intérieur du boîtier (1) au moyen du corps de contact (5).

4. Dispositif de protection anti-surtension selon l'une des revendications précédentes,
**caractérisé en ce que**
sur ou dans le boîtier (1) est réalisé au moins un goujon fileté (3) qui sert à fixer le dispositif et/ou l'ensemble de contact extérieur électrique.

5. Dispositif de protection anti-surtension selon l'une des revendications précédentes,
**caractérisé en ce que**
le boîtier (1) est constitué d'un matériau électriquement conducteur.

6. Dispositif de protection anti-surtension selon l'une des revendications précédentes,
**caractérisé en ce que**
le boîtier (1) est réalisé sous forme de puits de chaleur.

7. Dispositif de protection anti-surtension selon l'une des revendications précédentes,
**caractérisé en ce que**
l'ouverture du boîtier (1) est refermable par un couvercle ou un capuchon ou par scellement.

8. Dispositif de protection anti-surtension selon l'une des revendications précédentes,
**caractérisé en ce que**
les varistances (2) en forme de plaques sont fixées principalement par coopération de forces dans le boîtier (1).

9. Dispositif de protection anti-surtension selon l'une des revendications précédentes,
**caractérisé en ce que**
l'insert en matériau isolant (4) en particulier en forme de cadre possède des portions de guidage, des rainures de guidage ou des canaux de guidage pour loger les varistances (2) en forme de plaques.

10. Dispositif de protection anti-surtension selon l'une des revendications précédentes,
**caractérisé en ce que**
l'insert en matériau isolant (4) est formé par une masse liquide ou visqueuse à l'état initial, qui est introduite dans le boîtier (1) et qui fixe les varistances (2) en forme de plaques après son durcissement.
